# FASCICULE DE BREVET EUROPEEN

(11) **EP 2 011 714 B1**
(45) Date de publication et mention de la délivrance du brevet: **12.09.2012**
(21) Numéro de dépôt: 08104608.8
(22) Date de dépôt: 02.07.2008
(51) Int. Cl.: B61D 17/10, B61D 23/02, B60R 3/00

(54) **Véhicule ferroviaire et dispositif d'accès audit véhicule**
Schienenfahrzeug und Vorrichtung zum Einsteigen in besagtes Fahrzeug
Railway vehicle and device for accessing said vehicle

(30) Priorité: 02.07.2007 FR 0704764
(43) Date de publication de la demande: 07.01.2009
(73) Titulaire: ALSTOM Transport SA, 92300 Levallois-Perret (FR)
(72) Inventeur: Pujol, Claude, 92500, Rueil Malmaison (FR)

(56) Documents cités:
- EP-A- 1 787 883
- DE-A1- 10 113 074
- DE-A1- 19 914 965
- FR-A- 2 873 635
- US-A- 4 270 630

## Description

L'invention concerne un véhicule ferroviaire comprenant une plate-forme d'accès s' étendant transversalement entre deux faces latérales, ladite plate-forme d'accès étant adjacente à au moins une zone passagers. La plate-forme d'accès comprend un plateau mobile verticalement de manière à permettre à des personnes à mobilité réduite d'accéder au véhicule depuis des quais de différentes hauteurs.

Un tel véhicule est décrit dans la demande de brevet DE19914965. La demande de brevet précitée décrit un véhicule comprenant un plateau mobile présentant une position dans laquelle le plateau mobile et le plancher des zones voyageurs sont coplanaires. Le plateau mobile est déplacé verticalement pour permettre l'accès au véhicule, à des personnes à mobilité réduite depuis un quai dont la hauteur est différente de la hauteur du plancher des zones voyageurs.

Un autre véhicule ferroviaire est décrit dans la demande de brevet US-A-4 270 630.

Lorsque le plateau mobile est déplacé verticalement, une marche se crée, dans le véhicule, entre le plateau mobile et le plancher des espaces voyageurs, contigus au plateau mobile.

Un tel véhicule présente l'inconvénient de présenter un risque pour les passagers, lorsqu'une marche est créée entre le plateau mobile et le plancher des espaces voyageurs contigus. De plus, du fait de ces marches, les personnes à mobilité réduite qui accèdent, depuis un quai, au plateau mobile, lorsque celui-ci est en position d'accès, n'ont pas accès au reste du véhicule, ces personnes doivent attendre que le plateau mobile de la plate-forme d'accès soit replacé, dans le même plan que le plancher des zones passages, pour avoir accès au reste du véhicule.

De plus, le véhicule de l'art antérieur, dans lequel le plateau est mobile verticalement, présente l'inconvénient de ne pas permettre l'accès des personnes à mobilité réduite au véhicule, depuis tous les quais, sans assistance. En particulier, le dévers de la voie en station ou en gare est variable selon que la voie est en courbe ou non. De plus, l'usure des roues et l'affaissement des suspensions des véhicules provoque un abaissement et une inclinaison de la caisse du véhicule. Du fait de ces paramètres, le plateau mobile verticalement présente des positions aléatoires avec des inclinaisons plus ou moins importantes par rapport au quai.

De plus, la distance du véhicule au quai dans la direction transversale varie en fonction de la forme concave ou convexe du quai.

On considère que pour permettre aux personnes à mobilité réduite d'accéder au train sans assistance, l'espace laissé entre la zone d'accès au véhicule et le train doit présenter des composantes horizontales et verticales, chacune inférieures à 75 millimètres et de préférence inférieures à 50 millimètres. De telles distances permettent le passage en toute sécurité des petites roues des fauteuils roulant sans aide extérieure.

Un véhicule de l'art antérieur présente l'inconvénient de ne pas toujours permettre aux personnes à mobilité réduite d'accéder au véhicule, depuis un quai, sans assistance car l'espace laissé entre le plateau mobile et le quai peut être important.

Un but de l'invention est de proposer un véhicule garantissant une bonne accessibilité des personnes à mobilité réduite à un espace voyageurs depuis une plate-forme d'accès.

Un autre but de l'invention est de proposer un véhicule garantissant l'accès autonome des personnes à mobilité réduite à un espace voyageur depuis un quai.

A cet effet l'invention porte sur un véhicule ferroviaire comprenant une plate-forme d'accès s'étendant entre deux faces latérales, au moins une des faces comportant une porte latérale d'accès, la plate-forme d'accès étant adjacente à au moins un espace passagers et comprenant un plateau mobile verticalement de manière à permettre à des passagers à mobilité réduite d'accéder à /sortir de la plate-forme d'accès depuis /vers un quai de hauteur Qi lorsque ledit plateau mobile est placé dans une position d'embarquement /débarquement, caractérisé en ce que ledit véhicule comporte au moins un moyen de passage permettant la circulation des personnes à mobilité réduite, entre ledit espace voyageurs et ledit plateau mobile quelque soit la position d'embarquement / débarquement Ei.

Suivant des modes de réalisation particuliers, le véhicule ferroviaire comporte l'une ou plusieurs des caractéristiques suivantes, prise(s) isolément ou suivant toutes les combinaisons techniquement possibles :
- le moyen de passage assure la jonction entre ledit plateau mobile et un plancher fixe de l'espace voyageur ;
- le moyen de passage est un plancher mobile s'étendant longitudinalement entre ledit plateau mobile et ledit plancher fixe ;
- le plancher mobile est solidaire du plateau mobile et du plancher fixe, de manière à former une rampe longitudinale entre le plateau mobile et le plancher fixe, l'inclinaison de ladite rampe variant lorsque le plateau mobile est déplacé verticalement entre une position d'embarquement /débarquement Eᵢ et une position d'embarquement Eⱼ, avec i différent de j.
- la plate-forme d'accès comprend des moyens d'ajustement facilitant l'accès des personnes à mobilité réduite audit véhicule 1, depuis un quai de hauteur Qᵢ, situé en regard des moyens d'ajustement ;
- les moyens d'ajustement comprennent un palette mobile s'étendant entre le plateau mobile et une porte latérale d'accès, ladite palette mobile étant apte à pivoter par rapport au plateau mobile autour d'un axe longitudinal sensiblement horizontal ;
- les moyens d'ajustement comprennent un moyen d'obturation adapté pour limiter la distance entre la palette mobile et un quai.

L'invention a également pour objet un dispositif d'accès comprenant une plate-forme d'accès, ladite plate-forme d'accès comprenant un plateau mobile verticalement de manière à permettre à des passagers à mobilité réduite, d'accéder à la plate-forme d'accès depuis un quai de hauteur Qᵢ, lorsque ledit plateau mobile est placé dans une position d'embarquement / débarquement caractérisé en ce que le dispositif d'accès comprend en outre :
- au moins un moyen de passage permettant la circulation des personnes à mobilité réduite entre un espace voyageurs et ledit plateau mobile, lorsque ledit plateau mobile est disposé en position d'embarquement Eᵢ,
- des moyens d'ajustement facilitant la circulation des personnes à mobilité réduite entre ledit plateau mobile et un quai,

Suivant des modes de réalisation particuliers, le dispositif d'accès comporte l'une ou plusieurs des caractéristiques suivantes, prise(s) isolément ou suivant toutes les combinaisons techniquement possibles :
- ledit dispositif d'accès comprend en outre, des moyens d'ajustement facilitant la circulation des personnes à mobilité réduite entre ledit plateau mobile et un quai ;
- le moyen de passage est un plancher mobile s'étendant longitudinalement entre ledit plateau mobile et un plancher fixe d'une zone voyageurs, ledit plancher mobile étant solidaire de plateau mobile et du plancher fixe;

L'invention a également pour objet un procédé d'ajustement de la position dispositif d'accès caractérisé en ce qu'il comprend :
- une étape de détection du quai,
- une étape de calcul de la meilleure disposition du dispositif d'accès dans laquelle les rampes formée par ledit plancher mobile et le moyen d'ajustement sont inférieures à 8%,
- une étape d'entraînement du plateau mobile dans sa position d'embarquement Ei,
- une étape de disposition d'au moins le moyen d'ajustement disposé en regard du quai dans une position d'ajustement dans laquelle le moyen d'ajustement réduit la distance de la plate-forme d'accès au quai.

D'autres caractéristiques et avantages de l'invention ressortiront de la description donnée ci-après d'un exemple de sa réalisation.

Il sera fait référence aux dessins annexés parmi lesquels :
- La figure 1 représente schématiquement une vue de dessus d'un véhicule ferroviaire selon l'invention.
- La figure 2 est une représentation schématique d'une coupe longitudinale d'un véhicule ferroviaire 1 selon l'invention, prise selon un plan de coupe II-II s'étendant verticalement dans la direction longitudinale du véhicule 1. Sur la figure 2, on a représenté un dispositif d'accès selon l'invention, présentant un plateau mobile disposé dans une position d'embarquement / débarquement E₀.
- La figure 3 est une représentation schématique d'une coupe longitudinale d'un véhicule ferroviaire 1 selon l'invention, prise selon un plan de coupe II-II s'étendant verticalement dans la direction longitudinale du véhicule 1. Sur la figure 3, on a représenté un dispositif d'accès selon l'invention, présentant un plateau mobile disposé dans une position d'embarquement / débarquement E₁.
- La figure 4 est une représentation schématique d'une coupe longitudinale d'un véhicule ferroviaire 1 selon l'invention, prise selon un plan de coupe II-II s'étendant verticalement dans la direction longitudinale du véhicule 1. Sur la figure 4, on a représenté un dispositif d'accès selon l'invention, dont un plateau mobile est disposé dans une position E₂.
- La figure 5 représente schématiquement une coupe transversale du véhicule selon le plan vertical V-V s'étendant dans la direction longitudinale du véhicule, représenté en traits pointillés sur la figure 4. Sur la figure 5 on a représenté un moyen d'ajustement, de la distance du véhicule à un quai, dans une position repos.
- La figure 6 représente schématiquement une coupe transversale du véhicule selon le plan vertical V-V s'étendant dans la direction longitudinale du véhicule, représenté en traits pointillés sur les figures 3 et 4. Sur la figure 6, on a représenté un moyen d'ajustement, de la distance du véhicule à un quai, dans une position d'ajustement.

Comme visible sur la figure 1, un véhicule ferroviaire 1 comprend deux portes 2 et 2' se faisant face, agencées dans les deux parois latérales 3 et 3' du véhicule.

Le véhicule comporte un dispositif d'accès 26 comportant une plate-forme d'accès 4, s'étendant transversalement entre les deux parois latérales 3 et 3', et longitudinalement sur toute la largeur des portes d'accès 2 et 2'.

Dans un autre mode de réalisation, une seule face latérale 3 comporte une porte d'accès 2 , derrière laquelle s'étend la plate-forme 4.

La plate-forme 4 comprend un plateau mobile verticalement 5. Par « mobile verticalement » on entend que le plateau est apte à se déplacer dans une direction perpendiculaire au plan formé par le châssis 25 du véhicule.

Sur le mode de réalisation représenté sur la figure 1, le plateau 5 s'étend sur toute la longueur de la plate-forme d'accès 4. Le plateau mobile 5 s'étend transversalement entre deux moyens d'ajustement 18 et 18'. Les moyens d'ajustement 18 et 18' s'étendent entre le plateau mobile 5 et une porte d'accès 2 et respectivement 2'.

Dans d'autres modes de réalisation, le plateau 5 occupe une portion longitudinale de la plate-forme d'accès 4.

En variante, le plateau 5 s'étend sur toute la largeur de la plate-forme d'accès 4.

Des espaces voyageurs 6 et 6' sont aménagés de part et d'autre de la plate-forme d'accès 4. Les espaces voyageurs 6 et 6' comprennent des sièges 9, ainsi que d'autres espaces dont des sanitaires 10 et des zones de circulation 8 et 8'.

Les espaces voyageurs 6 et 6' comprennent des moyens de passage 11 et respectivement 11', agencés de part et d'autre de la plate-forme d'accès 4, dans la direction longitudinale.

Les moyens de passage 11 et 11' sont liés à des planchers fixes respectifs 12 et 12'. Les planchers fixes 12 et 12' sont disposés respectivement de part et d'autre de la plate-forme d'accès 4 dans un espace voyageur 6, et respectivement 6'.

Un moyen de passage 11, 11' est propre à assurer la jonction entre le plateau mobile 5 et un plancher fixe 12, respectivement 12'. Dans le mode de réalisation représenté sur la figure 1, les moyens de passage 11 et 11' sont des planchers mobiles.

Les planchers mobiles 11, et respectivement 11', s'étendent longitudinalement, entre une première, et respectivement une seconde, extrémités du plateau mobile plateau mobile 5, et une extrémité d'un plancher fixe 12, et respectivement 12'. Le plancher mobile 11 est solidaire du plateau mobile 5, et du plancher fixe 12, en une première extrémité du plateau mobile 5 et une extrémité du plancher fixe 12, qui est en regard de la première extrémité plateau mobile 5. Le plancher mobile 11' est solidaire du plateau mobile 5 et du plancher fixe 12,' en une seconde extrémité du plateau mobile 5 et une extrémité du plancher fixe 12', qui est en regard de la seconde extrémité plateau mobile 5.

Par « solidaires », on entend que le plan formé par le plancher mobile 11 est en permanence accolé, aux extrémités respectives du plateau mobile 5 et du plancher fixe 12, tout en étant mobile par rapport au plateau mobile 5 et au plancher fixe 12. Il en est de même pour le plancher mobile 11' par rapport au plateau mobile 5 et au plancher fixe 12'.

Pour se faire, un plancher mobile 11, respectivement 11' est ,par exemple, relié au plateau mobile 5 et à un plancher fixe 12, respectivement 12,' au moyen de liaisons articulées, de liaisons rotules ou de liaison élastiques. Ces liaisons sont adaptées pour permettre au plancher mobile 11, respectivement 11' , de pivoter par rapport au plancher fixe 12, respectivement 12', autour d'axes de rotation x₁, respectivement x'₁, et par rapport au plancher mobile 5 autour d'un axe x₂, respectivement x'₂.

L' axe x₂, respectivement x'₂, s'étend le long de l'extrémité du plateau 5 qui est solidaire du plancher mobile 11, respectivement 11'. L' axe x₁, respectivement x'₁, s'étend le long de l'extrémité du plancher fixe 12, respectivement 12', qui est solidaire dudit plancher mobile 11, respectivement 11'. Les axes x₁ et x₂ ainsi que x'₁ et x'₂ sont sensiblement horizontaux et s'étendent dans la direction transversale du véhicule 1. Les axes x₂ et x'₂ s'étendent verticalement à la même hauteur que le plateau mobile 5. Les axes x₂ et x'₂ sont mobiles verticalement en même temps que le plateau mobile 5.

En variante, la solidarité du plancher mobile 11 au plancher fixe 12 par exemple, est réalisée au moyen d'une liaison glissante entre eux. Dans ce mode de réalisation, le plancher mobile 11 est apte à se glisser sous le plancher fixe 12, tout en restant solidaire d'une extrémité du plancher fixe 12.

Comme nous le verrons plus précisément par la suite, les moyens de passage 11 et 11', constituent des moyens de passage, aptes à permettre aux personnes à mobilité réduite d'accéder aisément aux espaces voyageurs 6, et respectivement 6', depuis le plateau mobile 5 et inversement.

Le dispositif d'accès 26 comprenant la plate-forme d'accès 4, équipée d'un plateau mobile 5 et de moyens d'ajustement 18 et 18', ainsi que des moyens de passage 11 et 11', est adapté pour permettre la circulation de personnes à mobilité réduite, entre les espaces voyageurs 6, respectivement 6', et le plateau mobile 5, en toute autonomie et sans perturber la circulation des autres voyageurs.

En variante, le véhicule 1 comprend un seul espace voyageur 6 disposé d'un côté de la plate-forme d'accès 4. Dans cette configuration, le véhicule comprend un unique moyen de passage 11, adapté pour permettre la circulation des personnes à mobilité réduite entre la plateau mobile 5 et un espace voyageur 6. L'autre côté de la plate-forme 4 est, par exemple, directement reliée à une extrémité du véhicule 1.

Dans une autre variante, le véhicule comprend deux espaces voyageurs 6 et 6', dont un seul est équipé d'un moyen de passage 11.

Sur les figures 2, 3 et 4, on a représenté schématiquement une coupe longitudinale d'un véhicule ferroviaire 1 pris selon un plan de coupe II-II, représenté sur la figure 1. Le plan de coupe II-II s'étend verticalement dans la direction longitudinale du véhicule 1.

Sur la figure 2, le dispositif d'accès 26 du véhicule ferroviaire 1, lorsque le plateau mobile 5 est dans une position initiale E₀. Dans la position initiale E₀, le plateau mobile 5 est disposé à une hauteur he₀ par rapport au châssis 25 du véhicule.

Dans cette position, comme représenté sur la figure 2, le plateau mobile 5 est coplanaire avec les planchers mobiles 11, 11' et les planchers fixes 12, 12' des zones voyageurs 6 et 6', disposées de part et d'autre de la plate- forme d'accès 4.

Lorsque le plateau mobile 5 est dans la position E₀, il permet l'accès au véhicule, sans assistance, à une personne à mobilité réduite depuis un quai d'une hauteur Q₀ inférieure à Q₁.

Le plateau mobile 5 en position E₀ est, par exemple, disposé à la même hauteur que le quai de hauteur Q₀ ou à une hauteur différente comme nous le verrons dans la suite de la description.

Le plateau mobile 5 est, par exemple, dans la position E₀, lorsque le véhicule 1 arrive dans une station dont le quai 27 est à une hauteur Q₁.

Sur la figure 3, on a représenté le véhicule ferroviaire 1 dont le plateau mobile 5 est dans une position d'embarquement E₁.

Pour permettre l'embarquement et le débarquement aisé des personnes à mobilité réduite depuis / vers un quai 27 de hauteur Q₁ supérieure à Q₀, le plateau mobile 5 a été déplacé verticalement, depuis une position E₀ à une hauteur he₀, vers une position d'embarquement / débarquement E₁ à une hauteur he₁ La hauteur he₁ du plateau mobile 5 par rapport au châssis 25 du véhicule est supérieure à la hauteur he₀.

Lorsque le plateau mobile 5 et dans la position d'embarquement /débarquement E₁, il n'est pas coplanaire avec les portions de plancher fixe 12 et 12' des zones voyageurs 6 et 6', respectivement.

Lorsque le plateau mobile 5 est en position E1, les planchers mobiles 11, et respectivement 11', assurant la jonction entre le plateau mobile 5 et les planchers fixes respectifs 12 et 12', sont inclinés. Les planchers mobiles 11 et 11' forment chacun une rampe longitudinale descendante entre, l'extrémité du plateau mobile 5 de laquelle ils sont respectivement solidaires, et l'extrémité du plancher fixe 12 ou 12' de laquelle ils sont respectivement solidaires.

Les rampes formées par les plateaux mobiles 11, et 11' entre les planchers fixe 12, respectivement 12', et le plateau mobile 5, permettent aux personnes à mobilité réduite d'accéder aux plancher fixes 12 et 12', depuis le plateau mobile 5 et inversement.

Les plancher mobiles 11, respectivement 11', formant des moyens de passage du plateau mobile 5 aux planchers fixes 12 , respectivement 12', auquel ils sont reliés par l'intermédiaire du plancher mobile 3, présentent donc l'avantage de permettre aux personnes à mobilité réduite de circuler entre le plateau mobile 5 et les zones de circulation 8, même lorsque le plateau mobile 5 est dans une position d'embarquement Eᵢ avec i= 0, 1, 2, 3 ....r , dans laquelle il n'est pas coplanaire avec les zones de planchers fixes 12 , respectivement 12'.

Sur la figure 4, on a représenté le dispositif d'accès 26, lorsque le plateau mobile 5 du véhicule ferroviaire 1 est dans une position E₂. Dans la position d'embarquement / débarquement E₂, le plateau mobile 5 est disposé à une hauteur he₂ par rapport au châssis 25 du véhicule. La hauteur he₂ est supérieure à la hauteur he₁ de manière à permettre l'accès au véhicule à des personnes à mobilité réduite depuis un quai 27 de hauteur Q₂ supérieure à Q₁.

Lorsque le plateau mobile 5 est dans la position E₂ la différence de hauteur entre le plateau mobile 5 et les planchers fixes 12 et 12' étant plus importante que lorsque le plateau mobile 5 est dans la position E₁, les rampes longitudinales formées par les planchers mobiles 11 et 11' présentent des pentes plus importantes que lorsque le plateau mobile 5 est dans la position E₁.

L'invention présente l'avantage de ne pas former de marches entre le plateau mobile 5 et de ne pas dégrader la circulation des passagers dans le véhicule 1, lorsqu'une personne à mobilité réduite embarque dans ledit véhicule, car une personne à mobilité réduite qui a accédé au plateau mobile 5, n'est pas contrainte d'attendre que le plateau mobile 5 soit placé en position E₀ pour pouvoir accéder aux zones passagers 6 et 6'. De même, une personne à mobilité réduite se trouvant dans une zone passager 6 ou 6', ne doit pas attendre que la plateau mobile 5 soit disposé à la même hauteur que le plancher fixe 12, ou 12' respectivement, avant de pouvoir accéder au plateau mobile 5.

De plus, l'absence de formation de marches entre un plancher fixe 12, respectivement 12', d'une zone voyageurs 6, respectivement 6', et le plateau-mobile 5 réduit les risques de chutes pour les personnes à mobilité réduite et pour les autres usagers du véhicule ferroviaire.

Dans le mode de réalisation représenté sur les figures 2, 3 et 4 , le plancher mobile 11, respectivement 11', est relié au plateau mobile 5 par l'intermédiaire d'une liaison articulée x₂, respectivement x₂', et au plancher fixe 12, respectivement au plancher fixe 12', par l'intermédiaire d'une liaison articulée d'axe x₁, respectivement x₁'.

Lorsque le plateau mobile 5 est déplacé verticalement, entre une position initiale d'embarquement / débarquement Eᵢ et une position d'embarquement Eⱼ avec i différent de j, le plancher mobile 11, respectivement 11', pivote par rapport au plateau mobile 5 et au plancher fixe 12, respectivement 12', autour des axes x₂ et x₁, respectivement x'₂ et x'₁, de telle sorte que l'inclinaison du plancher mobile 11, respectivement 11', varie.

Le plancher mobile 11, respectivement 11', comprend des moyens de réglage 13, respectivement 13', aptes à modifier la longueur dudit plancher mobile 11, respectivement 13'. Le plancher mobile 11, respectivement 11', présente, par exemple, une zone extensible 13, respectivement 13', comme représentée sur les figures 2, 3 et 4, permettant au plancher mobile 11, respectivement 11', d'établir une liaison permanente le plateau mobile 5 et le plancher fixe 12, respectivement 12', lorsque l'inclinaison du plancher mobile 11, respectivement 11', varie.

Dans un autre mode de réalisation, un plancher mobile 11, respectivement 11', est lié au plateau mobile 5 par des moyens de liaison articulés et il est apte à glisser en dessous du plancher fixe 12 , respectivement, 12', lorsque le plateau mobile 5 est déplacé verticalement.

De préférence, les zones de plancher mobile 11, 11' présentent une largeur suffisante pour permettre le déplacement des personnes à mobilité réduite sur ces zones.

Avantageusement, la longueur L séparant les extrémités du plancher fixe 12, respectivement 12,' et du plateau mobile 5 reliées par le plancher mobile 11, respectivement 11', est suffisante pour que la rampe longitudinale formée par le plancher mobile 11, respectivement 11', entre ces deux extrémités soit toujours inférieure à 10 % et, de préférence, inférieures à 8%, et plus particulièrement comprises entre 4 et 8 %, quelque soit la hauteur de la position d'embarquement Eᵢ du plateau mobile 5. En effet, le déplacement des personnes à mobilité réduite, en autonomie, est facilité sur des pentes faibles.

Les figures 5 et 6 représentent schématiquement des coupes transversales du véhicule, selon le plan vertical V-V, s'étendant dans la direction longitudinale du véhicule, et représenté en traits pointillés sur les figures 3 et 4. Sur la figure 5, on a représenté des moyens d'ajustement 18 et 18' en position de repos.

La plate-forme d'accès 4 comprend des moyens d'ajustement 18 et 18', adaptés pour faciliter la circulation des voyageurs entre le plateau mobile 5 et un quai 27 situé en regard du moyen d'ajustement 18 ou 18'. Les moyens d'ajustement 18 et 18', sont aptes à rapprocher la plate-forme d'accès 4 d'un quai 27, en limitant les distances horizontale m et /ou verticale n, séparant la plate-forme 4 d'accès d'un quai 27. Ces moyens d'ajustement 18 et 18' forment ainsi un passage entre un quai 27 et le plateau mobile 5.

Un moyen d'ajustement 18, respectivement 18', comprend une palette mobile 19, respectivement 19,' s'étendant transversalement entre le plateau mobile 5 et une porte latérale d'accès 2, respectivement 2'.

La palette mobile 19, respectivement 19', est apte à régler la distance verticale n entre la plate-forme d'accès 4 et un quai 27 situé en regard de la face 2, respectivement 2'.

La palette mobile 19, respectivement 19', est apte à pivoter par rapport au plateau mobile 5, autour d'un axe y, respectivement y', sensiblement horizontal et s'étendant dans la direction longitudinale du véhicule. Les axes y et y' s'étendent à l'interface entre le plateau mobile 5 et les palettes mobiles 19, et respectivement 19'. Les axes y et y' sont donc mobiles verticalement avec le plateau mobile 5.

Le pivotement de la palette mobile 19, respectivement 19', est autorisé par des moyens de liaison de la palette mobile 19, respectivement 19', au plateau mobile 5, les moyens de liaison étant du type articulé ou élastique ou pivot.

Le moyen d'ajustement 18, respectivement 18,' comprend un moyen d'obturation 20, respectivement 20', apte à obturer une lacune entre la plate-forme d'accès 4 et un quai 27 qui est disposé en regard de la porte latérale d'accès 2, respectivement 2'. Le moyen d'obturation 20, respectivement 20' est apte à réduire les distances verticales n et horizontales m, de la plate-forme d'accès 4 par rapport au quai 27, disposé en regard de la porte latérale d'accès 2, respectivement 2'.

Le moyen d'obturation 20, respectivement 20' , est fixé sous la palette mobile 19, respectivement 19'. Le moyen d'obturation 20, respectivement 20' est apte à se déplacer entre un position rétractée dans laquelle il est logé en dessous de la palette mobile 19, respectivement 19', et une position déployée dans laquelle il fait saillie sur le véhicule et s'étend en dehors du véhicule entre le véhicule 1 et un quai 27.

Le moyen d'obturation 20, respectivement 20', se déplace de sa position rétractée vers sa position déployée, en glissant le long de ladite palette mobile 19, respectivement 19', de manière à venir en saillie sur le véhicule 1.

Sur les figures 5 et 6 on a représenté un véhicule stationné à côté d'un quai 27, le quai 27 faisant face à une porte latérale d'accès 2'. Nous allons décrire, dans la suite du texte, uniquement le fonctionnement du dispositif d'ajustement 18', qui est situé en regard du quai 27 de hauteur Q₁.

Comme visible sur la figure 5, avant l'ouverture de la porte 2', le plateau mobile 5 est dans une position d'embarquement/débarquement E₁ et le dispositif d'ajustement 18' est dans une position de repos, dans laquelle la palette mobile 19' est coplanaire avec le plateau mobile 5, et dans laquelle le moyen d'obturation 20 est disposé complètement sous la palette mobile 19'. Dans cette position, la plate-forme d'accès 4, c'est à dire l'extrémité de la palette mobile 19' faisant face au quai 27, est située à des distances verticale n et horizontale m du quai 27.

Comme visible sur la figure 5, lorsque la porte 22' est ouverte pour laisser entrée et sortir les passagers dans le véhicule, le dispositif d'ajustement 18' est dans une position d'ajustement dans laquelle la palette mobile 19' est inclinée par rapport au plateau mobile 5 et le moyen d'obturation 20' déployé et disposé dans le prolongement dans la palette mobile 19.'

La plate-forme d'accès 4 est positionnée à des distances verticale n' et horizontale m' du quai 27. Les distances n' et m' sont respectivement inférieures aux distances n et m et de préférence inférieures à 75 millimètres, ce qui facilite la circulation des personnes à mobilité réduite entre le quai 27 et la plate-forme d'accès 4.

Le moyen d'ajustement 18' forme alors une rampe transversale s'étendant entre le plateau mobile 5 et le quai 27.

Le moyen d'ajustement 18 s'étendant entre le plateau mobile 5 et la face latérale 3 est dans sa position de repos sur les figures 5 et 6, car il n'est pas situé en regard d'un quai 27 d'accès.

Dans un mode de réalisation, le moyen d'ajustement 18' peut-être mis à profit pour limiter l'amplitude des mouvements verticaux du plateau mobile 5 par rapport à une position E₀ dans laquelle il est coplanaire avec un plancher mobile 12, 12'. Par exemple, le plateau mobile 5 peut être disposé dans une position d'embarquement / débarquement E'₁ à une hauteur h'₁ par rapport au châssis 25, inférieure à la hauteur h₁ pour permettre l'accès des passagers au véhicule 1 depuis un quai 27 de hauteur Q₁. La distance entre le quai 27 et la plate-forme d'accès 4 étant réduite par le moyen d'ajustement 18'.

Ce mode de réalisation, présente l'avantage de permettre la circulation des passagers entre un quai 27 d'une hauteur Q₁ et la plate-forme d'accès 4 tout en réduisant les pentes des rampes formées par un plancher mobile 11, respectivement 11', entre le plateau mobile 5 et un plancher fixe 12, respectivement 12', lorsque le plateau mobile 5 est dans une position d'embarquement E'₁ par rapport à une situation dans laquelle le plateau mobile 5 est dans une position E₁.

On va maintenant décrire un procédé facilitant l'accès et la sortie des personnes à mobilité réduite à un véhicule 1, présentant un plateau mobile 5, disposé dans une position d'embarquement débarquement E₀, ainsi que la circulation des personnes à mobilité réduite au sein du véhicule 1 lorsque le véhicule 1 s'arrête à une station présentant un quai 27 à une hauteur Q1.

Lorsque le véhicule 1 est à l'arrêt en station, la mise en place du dispositif d'accès 26 est activée par un moyen d'activation non représenté. Le moyen d'activation comprend des boutons pressoirs disposés à l'intérieur et à l'extérieur du véhicule sur les faces latérales à proximité des portes d'accès. Ces boutons pressoirs peuvent être actionnés par une personne à mobilité réduite ou tout autre passager.

Dans un autre mode de réalisation, le moyen d'activation de la mise en place du dispositif d'accès 26 est, par exemple, une télécommande ou un dispositif de commande disposé dans la cabine de conduite du véhicule, pouvant être activés par une personnes à mobilité réduite et respectivement le conducteur du véhicule 1.

Le moyen d'activation de la mise en place du dispositif d'accès 26 envoie une commande de mise ne place du dispositif d'accès 26 à un ordinateur de bord, non représenté, qui réalise les étapes du procédé décrit ci-dessous.

Le véhicule 1 comporte un moyen de détection 24, apte détecter le quai 27. Le moyen de détection 24 est par exemple un rayon infrarouge, une caméra ou un laser

Lorsque la commande d'activation du dispositif d'accès est envoyée à l'ordinateur de bord 28, le moyen de détection 24 détecte le quai 27 et transmet l'information à un calculateur 25, qui calcule la distance séparant la plate-forme 4 du quai 27. Le calculateur 25 calcule la meilleure configuration du dispositif d'accès 26, pour permettre une circulation optimale des personnes à mobilité réduite entre le quai 27 et les zones passagers 6 et 6 '.

La meilleure disposition du dispositif d'accès 26 est un compromis dans lequel, la position verticale du plateau mobile 5 et la position des moyens d'ajustement 18, 18', sont choisies de manière à ce que la distance de la plate-forme d'accès 4 au quai 27 soit minimale, et dans lequel les rampes formées par le plateau mobile 5 et les planchers mobiles 11 et 11' ne dépassent pas 8%.

De préférence, les pentes des rampes formées par le moyen d'ajustement 18', et plus précisément, par la palette mobile 19' et le moyen d'obturation 20' ne dépassent pas 8%.

La porte 2' faisant face au quai 27 comprend un ventail haut 22', propre à être déplacé dans la direction longitudinale de manière à entre une position fermée et une position ouverte dans laquelle l'entrée et la sortie des passagers dans le véhicule sont possibles. Un ventail bas 23', s'étend en dessous du ventail haut 22'. Le ventail bas 23' est adapté pour pivoter autour d'un axe longitudinal sensiblement horizontal de manière présenter une position dans laquelle il laisse un espace vide entre le ventail haut 22' et la caisse du véhicule pour autoriser le positionnement du dispositif d'ajustement 18' dans une position d'ajustement.

Le calculateur 25 transmet les informations concernant la meilleure disposition du dispositif d'accès à l'ordinateur de bord.

Simultanément au calcul de la meilleure disposition du dispositif d'accès 26, le calculateur 25 commande l'abaissement du ventail bas 23' de la porte 2', de manière à laisser l'espace libre pour l'extension du moyen d'ajustement 20'.

Etant donné que lorsque le moyen d'obturation est amené dans une position déployée il vient en saillie sur le véhicule, entre le véhicule et le quai, l'ordinateur de bord 28 combine les informations provenant du calculateur 25 avec des informations de traction de manière à ne pas déployer le dispositif d'ajustement 20' lorsque le véhicule circule sur la voie.

Cela permet d'empêcher le dispositif 20' de percuter un quai 27.

L'ordinateur de bord 28 commande la mise en place du dispositif d'accès 26, par l'activation de moyens d'entraînement du plateau mobile 5 et du moyen d'ajustement 18' faisant face au quai 27, de manière à déplacer le plateau mobile 5 vers une position d'embarquement E₁, et de mettre le moyen d'ajustement 18' en position d'ajustement. Le plancher mobile 11, 11' est entraîné par le mouvement vertical du plateau mobile 5.

Les moyens d'entraînement, non représentés, sont par exemple, des dispositifs pneumatiques, hydrauliques ou électriques.

Bien entendu, ce qui a été décrit s'applique également à un véhicule dont un moyen de passage 11 relie directement le plateau mobile 5 à une extrémité du véhicule. Dans ce cas, le plancher fixe 12 est, par exemple, un plancher situé dans la zone d'intercirculation ou ladite extrémité du véhicule.

Ce qui a été décrit s'applique également à un véhicule dont les planchers 12 et 12' disposés de part et d'autre de la plate-forme d'accès 4 s'étendent à des hauteurs différentes par rapport au châssis 25 du véhicule 1.

## Revendications

1. Véhicule ferroviaire (1) comprenant une plate-forme d'accès (4) s'étendant entre deux faces latérales (3), au moins une des faces comportant une porte latérale d'accès (2), la plate-forme d'accès (4) étant adjacente à au moins un espace passagers (6,6') et comprenant un plateau mobile verticalement (5) de manière à permettre à des passagers à mobilité réduite d'accéder à /sortir de la plate-forme d'accès (4) depuis /vers un quai (27) de hauteur (Q₁, Q_{2,}..., Qₙ) différente de la hauteur de l'espace passagers (6,6'), lorsque ledit plateau mobile (5) est placé dans une position d'embarquement / débarquement (E₁, E₂,..., Eₙ),
**caractérisé en ce que** ledit véhicule (1) comporte au moins un plancher mobile (11,11') permettant la circulation des personnes à mobilité réduite, entre ledit espace voyageurs (6, 6') et ledit plateau mobile (5) quelque soit la position d'embarquement / débarquement (E₁, E₂,..., Eₙ).

2. Véhicule ferroviaire selon la revendication 1, **caractérisé en ce que** le plancher mobile (11, 11') assure la jonction entre ledit plateau mobile (5) et un plancher fixe (12, 12') de l'espace voyageur (6, 6').

3. Véhicule ferroviaire selon la revendication 2, **caractérisé en ce que** le plancher mobile (11, 11') s'étend longitudinalement entre ledit plateau mobile (5) et ledit plancher fixe (12, 12').

4. Véhicule ferroviaire selon la revendication 2 ou 3, **caractérisé en ce que** le plancher mobile (11, 11') est solidaire du plateau mobile (5) et du plancher fixe (12, 12'), de manière à former une rampe longitudinale entre le plateau mobile (5) et le plancher fixe (12, 12').

5. Véhicule ferroviaire selon la revendication 4, **caractérisé en ce que** l'inclinaison de ladite rampe varie lorsque le plateau mobile (5) est déplacé verticalement entre une position initiale d'embarquement /débarquement (Eᵢ) et une position d'embarquement (Eⱼ), différente de la position initiale d'embarquement (Eᵢ).

6. Véhicule ferroviaire selon l'une quelconque des revendications précédentes, **caractérisé en ce que** la plate-forme d'accès (4) comprend des moyens d'ajustement (18, 18') facilitant l'accès des personnes à mobilité réduite audit véhicule (1), depuis un quai (27) situé en regard des moyens d'ajustement (18, 18').

7. Véhicule ferroviaire selon la revendication 6, **caractérisé en ce que** les moyens d'ajustement (18, 18') comprennent une palette mobile (19, 19') s'étendant entre le plateau mobile (5) et une porte latérale d'accès (2, 2'), ladite palette mobile (19, 19') étant apte à pivoter par rapport au plateau mobile (5) autour d'un axe longitudinal (y, y') sensiblement horizontal.

8. Véhicule ferroviaire selon la revendication 6 ou 7, **caractérisé en ce que** les moyens d'ajustement (18, 18') comprennent un moyen d'obturation (20, 20') adapté pour limiter la distance entre la palette mobile (19, 19') et un quai (27).

9. Procédé d'ajustement de la position de la plate forme d'accès (4) d'un véhicule ferroviaire selon l'une quelconque des revendications 6 à 8, **caractérisé en ce qu'**il comprend :
- une étape de détection du quai (27),
- une étape de calcul de la meilleure disposition du dispositif d'accès (26) dans laquelle les rampes formée par ledit plancher mobile (11, 11') et le moyen d'ajustement (18, 18') sont inférieures à 8%,
- une étape d'entraînement du plateau mobile (5) dans sa position d'embarquement / débarquement (E₁, E₂,..., Eₙ),
- une étape de disposition d'au moins le moyen d'ajustement (18, 18') disposé en regard du quai (27) dans une position d'ajustement dans laquelle le moyen d'ajustement réduit la distance de la plate-forme d'accès (4) au quai (27).

## Claims

1. Railway vehicle (1) comprising an access platform (4) extending between two lateral faces (3), at least one of the faces comprising a lateral access door (2), the access platform (4) being adjacent to at least one passenger space (6, 6') and comprising a vertically mobile deck (5) so as to allow passengers with reduced mobility to access/leave the access platform (4) from/to a station platform (27) of height (Q₁, Q₂, ..., Qₙ) different from the height of the passenger space (6, 6'), when said mobile deck (5) is placed in an embarkation/disembarkation position (E₁, E₂, ..., Eₙ), **characterized in that** said vehicle (1) includes at least one mobile floor (11, 11') allowing for the circulation of persons with reduced mobility between said passenger space (6, 6') and said mobile deck (5) regardless of the embarkation/disembarkation position (E₁, E₂, ..., Eₙ).

2. Railway vehicle according to Claim 1, **characterized in that** the mobile floor (11, 11') provides the junction between said mobile deck (5) and a fixed floor (12, 12') of the passenger space (6, 6').

3. Railway vehicle according to Claim 2, **characterized in that** the mobile floor (11, 11') extends longitudinally between said mobile deck (5) and said fixed floor (12, 12').

4. Railway vehicle according to Claim 2 or 3, **characterized in that** the mobile floor (11, 11') is attached to the mobile deck (5) and the fixed floor (12, 12'), so as to form a longitudinal ramp between the mobile deck (5) and the fixed floor (12, 12').

5. Railway vehicle according to Claim 4, **characterized in that** the inclination of said ramp varies when the mobile deck (5) is displaced vertically between an initial embarkation/disembarkation position (Eᵢ) and an embarkation position (Eⱼ), different from the initial embarkation position (Eᵢ).

6. Railway vehicle according to any one of the preceding claims, **characterized in that** the access platform (4) comprises adjustment means (18, 18') facilitating access for persons with reduced mobility to said vehicle (1) from a station platform (27) situated facing the adjustment means (18, 18').

7. Railway vehicle according to Claim 6, **characterized in that** the adjustment means (18, 18') comprise a mobile board (19, 19') extending between the mobile deck (5) and a lateral access door (2, 2'), said mobile board (19, 19') being able to pivot relative to the mobile deck (5) about a substantially horizontal longitudinal axis (y, y').

8. Railway vehicle according to Claim 6 or 7, **characterized in that** the adjustment means (18, 18') comprise a shutting means (20, 20') suitable for limiting the distance between the mobile board (19, 19') and a station platform (27).

9. Method for adjusting the position of the access platform (4) of a railway vehicle according to any one of Claims 6 to 8, **characterized in that** it comprises:
- a step for detecting the station platform (27),
- a step for calculating the best arrangement of the access device (26) in which the ramps formed by said mobile floor (11, 11') and the adjustment means (18, 18') are less than 8%,
- a step for driving the mobile deck (5) into its embarkation/disembarkation position (E₁, E₂, ..., Eₙ),
- a step for arranging at least the adjustment means (18, 18') positioned facing the station platform (27) in an adjustment position in which the adjustment means reduces the distance from the access platform (4) to the station platform (27).

## Patentansprüche

1. Schienenfahrzeug (1), das eine Einstiegsplattform (4) enthält, die sich zwischen zwei Seitenflächen (3) erstreckt, wobei mindestens eine der Flächen eine seitliche Zugangstür (2) aufweist, wobei die Einstiegsplattform (4) mindestens einem Fahrgastraum (6, 6') benachbart ist und eine senkrecht bewegliche Bodenplatte (5) enthält, um es Fahrgästen mit eingeschränkter Mobilität zu ermöglichen, ausgehend von einem Bahnsteig (27) anderer Höhe (Q₁, Q₂, ..., Qₙ) als der Fahrgastraum (6, 6') zur Einstiegsplattform (4) zu gelangen / sie zum Bahnsteig hin zu verlassen, wenn die bewegliche Bodenplatte (5) in eine Einstiegs-/Ausstiegsstellung (E₁, E₂, ..., Eₙ) gebracht wird,
**dadurch gekennzeichnet, dass** das Fahrzeug (1) mindestens einen beweglichen Fußboden (11, 11') aufweist, der die Fortbewegung der Personen mit eingeschränkter Mobilität zwischen dem Fahrgastraum (6, 6') und der beweglichen Bodenplatte (5) unabhängig von der Einstiegs-/Ausstiegsstellung (E₁, E₂, ..., Eₙ) erlaubt.

2. Schienenfahrzeug nach Anspruch 1, **dadurch gekennzeichnet, dass** der bewegliche Fußboden (11, 11') die Verbindung zwischen der beweglichen Bodenplatte (5) und einem ortsfesten Fußboden (12, 12') des Fahrgastraums (6, 6') gewährleistet.

3. Schienenfahrzeug nach Anspruch 2, **dadurch gekennzeichnet, dass** der bewegliche Fußboden (11, 11') sich in Längsrichtung zwischen der beweglichen Bodenplatte (5) und dem ortsfesten Fußboden (12, 12') erstreckt.

4. Schienenfahrzeug nach Anspruch 2 oder 3, **dadurch gekennzeichnet, dass** der bewegliche Fußboden (11, 11') fest mit der beweglichen Bodenplatte (5) und dem ortsfesten Fußboden (12, 12') verbunden ist, um eine Längsrampe zwischen der beweglichen Bodenplatte (5) und dem ortsfesten Fußboden (12, 12') zu bilden.

5. Schienenfahrzeug nach Anspruch 4, **dadurch gekennzeichnet, dass** die Neigung der Rampe variiert, wenn die bewegliche Bodenplatte (5) senkrecht zwischen einer anfänglichen Einstiegs-/Ausstiegsstellung (Eᵢ) und einer Einstiegsstellung (Eⱼ) verschoben wird, die sich von der anfänglichen Einstiegsstellung (Eᵢ) unterscheidet.

6. Schienenfahrzeug nach einem der vorhergehenden Ansprüche, **dadurch gekennzeichnet, dass** die Einstiegsplattform (4) Anpassungseinrichtungen (18, 18') enthält, die den Einstieg der Personen mit eingeschränkter Mobilität in das Fahrzeug (1) ausgehend von einem Bahnsteig (27) erleichtern, der sich gegenüber den Anpassungseinrichtungen (18, 18') befindet.

7. Schienenfahrzeug nach Anspruch 6, **dadurch gekennzeichnet, dass** die Anpassungseinrichtungen (18, 18') eine bewegliche Platte (19, 19') enthalten, die sich zwischen der beweglichen Bodenplatte (5) und einer seitlichen Einstiegstür (2, 2') erstreckt, wobei die bewegliche Platte (19, 19') bezüglich der beweglichen Bodenplatte (5) um eine im Wesentlichen waagrechte Längsachse (y, y') schwenken kann.

8. Schienenfahrzeug nach Anspruch 6 oder 7, **dadurch gekennzeichnet, dass** die Anpassungseinrichtungen (18, 18') eine Verschlusseinrichtung (20, 20') enthalten, die geeignet ist, um den Abstand zwischen der beweglichen Platte (19, 19') und einem Bahnsteig (27) zu begrenzen.

9. Verfahren zur Anpassung der Stellung der Einstiegsplattform (4) eines Schienenfahrzeugs nach einem der Ansprüche 6 bis 8, **dadurch gekennzeichnet, dass** es enthält:
- einen Schritt der Erfassung des Bahnsteigs (27),
- einen Schritt der Berechnung der besten Anordnung der Einstiegsvorrichtung (26), in der die von dem beweglichen Fußboden (11, 11') und der Anpassungseinrichtung (18, 18') geformten Rampen geringer als 8% sind,
- einen Schritt des Antriebs der beweglichen Bodenplatte (5) in ihre Einstiegs-/Ausstiegsstellung (E₁, E₂, ..., Eₙ),
- einen Schritt der Anordnung mindestens der gegenüber dem Bahnsteig (27) angeordneten Anpassungseinrichtung (18, 18') in einer Anpassungsstellung, in der die Anpassungseinrichtung den Abstand der Einstiegsplattform (4) zum Bahnsteig (27) verringert.
